# EUROPÄISCHE PATENTSCHRIFT

(11) **EP 1 082 781 B1**
(45) Veröffentlichungstag und Bekanntmachung des Hinweises auf die Patenterteilung: **06.03.2002**
(21) Anmeldenummer: 99926351.0
(22) Anmeldetag: 20.05.1999
(51) Int. Cl.: H01Q 21/29, H01Q 21/10, H01Q 1/24

(54) **ANTENNENARRAY MIT MEHREREN VERTIKAL ÜBEREINANDER ANGEORDNETEN PRIMÄRSTRAHLER-MODULEN**
ANTENNA ARRAY WITH SEVERAL VERTICALLY SUPERPOSED PRIMARY RADIATOR MODULES
RESEAU D'ANTENNES A PLUSIEURS MODULES EXCITATEURS SUPERPOSES

(30) Priorität: 27.05.1998 DE 19823750
(43) Veröffentlichungstag der Anmeldung: 14.03.2001
(73) Patentinhaber: Kathrein-Werke KG, 83022 Rosenheim (DE)
(72) Erfinder: GÖTTL, Maximilian, D-83109 Gro karolinenfeld (DE); GABRIEL, Roland, D-83556 Griesstätt (DE)
(74) Vertreter: Flach, Dieter Dipl.-Phys.
(86) Internationale Anmeldenummer: EP9903483
(87) Internationale Veröffentlichungsnummer: WO9962138

(56) Entgegenhaltungen:
- EP-A- 0 124 047
- EP-A- 0 698 938
- WO-A-98/36472
- WO-A-98/48480
- WO-A-99/17403
- US-A- 3 710 340
- US-A- 5 274 391
- PATENT ABSTRACTS OF JAPAN vol. 10, no. 58 (E-386), 7. März 1986 (1986-03-07) & JP 60 210011 A (YAGI ANTENNA)

## Beschreibung

Die Erfindung betrifft ein Antennenarray mit mehreren vertikal übereinander angeordneten Primärstrahler-Modulen nach dem Oberbegriff des Anspruches 1.

Antennenarrays mit vertikal übereinander angeordneten Primärstrahlern als solche sind bekannt. Im Falle von dual polarisierten Antennen können diese übereinander angeordneten Primärstrahler zwei orthogonale Polarisationen abstrahlen oder empfangen. Des weiteren können diese Primärstrahler, welche zu einem Array angeordnet werden, auch als Primärstrahler-Module bezeichnet werden. Derartige Module können beispielsweise aus einfachen Dipolen, Schlitzen, Planarstrahlerelementen oder sogenannten Patchstrahlern bestehen, wie sie beispielsweise aus der EP 0 685 900 A1 oder aus der Vorveröffentlichung "Antennen, 2. Teil, Bibliographisches Institut, Manheim/ Wien/Zürich, 1970, S. 47 bis 50" bekannt sind. Bei den Dipolanordnungen werden bevorzugt kreuzförmig angeordnete Dipole (Kreuzdipole) oder Doppeldipolanordnungen, welche in der Draufsicht eine quadratische Struktur aufweisen (Dipolquadrat) verwendet.

Dual polarisierte Antennen sind ferner beispielsweise auch aus der WO 98/01923 bekannt.

Bei dem erwähnten Stand der Technik werden jeweils Primärstrahler-Module mit gleicher Strahlungscharakteristik zu Arrays zusammengefaßt. Demgegenüber wird die Zusammenschaltung von Antennen mit unterschiedlicher Strahlungscharakteristik eingesetzt, um verschiedene Gebiete zu versorgen. Hierbei wird bewußt der Nachteil in Kauf genommen, daß in dem Überlappungsbereich beider Strahlungsdiagramme eine undefinierte Phasenlage vorliegt, welche wechselweise zur Auslöschung oder additiven Überlagerung führt. Das daraus resultierende Strahlungsdiagramm im Überlappungsbereich ist dabei nicht bekannt.

Schließlich sind auch Mehrbereichsantennen bekannt, bei denen verschiedene Primärstrahler für verschiedene Frequenzbereiche zusammengeschaltet werden, mit dem Ziel der Frequenzbereichserweiterung der Antenne. Hier wirkt jedoch jeder Strahler bei einer anderen Frequenz.

Schließlich ist auch die Zusammenschaltung von unterschiedlichen Primärstrahlern mit kontinuierlich verlaufender Größenausdehnung zum Zwecke der Frequenzbereichserweiterung (beispielsweise logarithmische Antennen oder Leckwellantennen) bekannt.

Insbesondere im Mobilfunkbereich ist es ein Erfordernis, die Antennen so zu konzipieren und einzustellen, daß ihr Strahlungsdiagramm einer gewünschten vorgegebenen Halbwertsbreite entspricht. Die Einstellung der horizontalen Halbwertsbreite von linearen, vertikal gestockten Arrays, welche der typischen Ausführung von derartigen Basisstations-Antennen für den Mobilfunk entsprechen, erfolgt dabei entsprechend den bekannten Mitteln und Maßnahmen durch die Wahl der Halbwertsbreite der Primärstrahler und durch die entsprechende Abstimmung mit dem Reflektor. Hierbei werden wiederum Primärstrahler mit gleicher Ausführung verwendet.

Nachteilig an den bisher bekannten Ausführungen ist, daß eine undefinierte Phasenlage der Primärstrahler vorliegt und weiterhin eine definierte Zusammenschaltung von unterschiedlichen Primärstrahlern zu Arrays zum Zwecke der definierten Beeinflussung der Strahlungscharakteristik u.a. aus dieser Schwierigkeit heraus nicht bekannt ist.

Ausgehend von dem zuletzt genannten Stand der Technik liegt von daher der Erfindung die Aufgabe zugrunde, ein Antennenarray zu schaffen, welches zumindest zwei vertikal übereinander angeordnete Primärstrahler-Module umfaßt, und bei welchem mit vergleichsweise einfachen Mitteln eine verbesserte Realisierung einer gewünschten horizontalen Halbwertsbreite des Antennenarrays möglich ist.

Die Aufgabe wird erfindungsgemäß entsprechend den im Anspruch 1 bzw. 2 angegebenen Merkmalen gelöst. Vorteilhafte Ausgestaltungen der Erfindung sind in den Unteransprüchen angegeben.

Es muß als überaus überraschend bezeichnet werden, daß es durch die erfindungsgemäße Lösung möglich ist, durch entsprechende Auswahl unterschiedlicher Primärstrahler-Module eine Abstimmung der Halbwertsbreite eines derartigen Antennenarrays vorzunehmen. Hervorzuheben ist auch, daß dabei eine Zusammenschaltung mit definierter Phasenlage durch entsprechende Auslegung des Speisenetzwerkes möglich ist.

Überraschend ist weiterhin, daß die erfindungsgemäße Kombination der Module zur Optimierung des Vertikaldiagrammes, beispielsweise zur gezielten Verringerung der Nebenzipfel, angewendet werden kann. Erfindungsgemäß wird dies dadurch ermöglicht, daß die zumindest beiden verwendeten Primärstrahler-Module unterschiedliche horizontale und vertikale Halbwertsbreiten besitzen. Durch Zusammenschaltung dieser zumindest beiden verschiedenen Primärstrahler-Module zu einem linearen, vertikal gestocken Array wird die Einstellung der horizontalen Halbwertsbreite der Gesamtantenne ermöglicht.

Die erfindungsgemäßen Antennen können unter Verwendung von Primärstrahler-Modulen aufgebaut werden, die aus Doppeldipolen und Einzeldipolen bestehen.

Die Erfindung ist genauso bei dual polarisierten Antennen anwendbar, die beispielsweise mit einer +/- 45° Polarisationsausrichtung arbeiten (sogenannte X-Arrays).

Wird beispielsweise eine Kombination aus drei Einzeldipolen mit einer typischen Halbwertsbreite von 90 °und drei Doppeldipolen mit einer typischen Halbwertsbreite von 65° entsprechend der Erfindung vertikal übereinander angeordnet (mit anderen Worten also zu einem sogenannten linearen, vertikal gestockten Antennenarray zusammengefügt), so ergibt sich dadurch eine resultierende horizontale Halbwertsbreite von ca. 75°.

Im Falle von dual polarisierten Antennen mit beispielsweise +/-45° Polarisationsausrichtung kann durch eine derartige Kombination von Kreuzdipolen (horizontale Halbwertsbreite von beispielsweise ca. 85°) und Dipolquadraten (mit einer horizontalen Halbwertsbreite von beispielsweise ca. 65°) eine resultierende horizontale Halbwertsbreite von ca. 75° erzeugt und genutzt werden.

In einer bevorzugten Ausführungsform der Erfindung weisen dabei die unterschiedlichen Gruppen von Primärstrahler-Modulen deutlich unterschiedliche horizontale Halbwertsbreiten auf, die sich also mehr als 5°, insbesondere mehr als 10°, 15° oder 20° voneinander unterscheiden.

Ebenso möglich ist es aber auch, daß die erfindungsgemäßen Antennenarrays unter Verwendung von Primärstrahlern in Form von Patchstrahlern mit deutlich unterschiedlicher Halbwertsbreite gebildet werden.

Die Primärstrahler können in einer bevorzugte Ausführungsform der Erfindung aus dual polarisierten Strahlern bestehen. Die Primärstrahler können aus Dipolquadraten und Kreuzdipolen gebildet sein.

Die erfindungsgemäße Antenne kann zum Senden oder Empfangen in unterschiedlichsten Frequenzbereichen eingesetzt werden. Üblicherweise im Mobilfunkbereich wird eine derartige Antenne in einem Frequenzbandbereich von 1,71 bis 1,90 GHz betrieben, also bei einer Mittenfrequenz von ca. 1,80 GHz.

Die Erfindung wird nachfolgend anhand von Ausführungsbeipielen näher erläutert. Dabei zeigen im einzelnen:
- Figur 1 :: eine schematische perspektivische Ansicht eines erfindungsgemäßen Antennenarrays;
- Figur 2 :: eine Seitenansicht auf das Ausführungsbeispiel gemäß Figur 1;
- Figur 3 :: eine schematische perspektivische Ansicht eines abgewandelten erfindungsgemäßen Antennenarrays in Form von Linearstrahlern;
- Figur 4 :: eine Seitenansicht des Ausführungsbeispieles gemäß Figur 3; und
- Figur 5 :: eine schematische perspektivische Ansicht eines erfindungsgemäßen Antennenarrays in Form eines Patchstrahlers.

In den Figuren 1 und 2 ist in schematischer perspektivischer Draufsicht bzw. in horizontaler Seitenansicht ein erstes Ausführungsbeispiel eines erfindungsgemäßen Antennenarrays mit mehreren vertikal übereinander angeordneten Primärstrahler-Modulen gezeigt, wobei dieses Antennenarray nachfolgend teilweise auch als lineares, vertikal gestocktes Antennenarray bezeichnet wird.

Dieses Antennenarray umfaßt also Strahlermodule 1 und 3, die vor einem, im gezeigten Ausführungsbeispiel rechteckförmig geformten Reflektor 5 angeordnet sind, der mit seiner größeren Längserstreckung in Vertikalrichtung ausgerichtet ist.

Der Reflektor ist leitend. Auf der Rückseite des Reflektors kann sich ein Speisenetzwerk befinden, worüber das erste wie auch das zweite Strahlermodul elektrisch angeschlossen sind. In der Regel ist dazu ein gemeinsames Speisenetzwerk vorgesehen, worüber die erste und zweite Gruppe der Strahlermodule 1, 3 mit einer definierten Leistung und Phase zur Ausformung der vertikalen Strahlungscharakteristik gespeist werden. Dabei übernimmt hierbei das Speisenetzwerk zusätzlich auch den Ausgleich bezüglich der unterschiedlichen Phasenlage der verschiedenen Primärstrahler-Module. Das erste Strahlermodul 1 besteht dabei aus mehreren Dipolen 1a, nämlich im gezeigten Ausführungsbeispiel aus vier Dipolen 1a, die nach Art eines Dipolquadrates angeordnet sind. Die Dipole 1a werden über eine sogenannte Symmetrierung 7 gegenüber dem Reflektor oder einer dahinter befindlichen Platine mechanisch gehalten und über das erwähnte Speisenetzwerk elektrisch kontaktiert, also gespeist.

Sowohl die zur ersten wie zur zweiten Gruppe gehörenden Primärstrahler-Module, also die Strahlermodule 1 und 3, sind so konzipiert, daß die Länge der Dipolelemente in etwa gleich ist und auf den gewünschten Frequenzbereich abgestimmt ist. Durch die orthogonale Ausrichtung der Dipolelemente 1a (für das erste Strahlermodul 1) bzw. 3a (für das zweite Strahlermodul 3, worauf nachfolgend noch eingegangen wird) wird in bekannter Weise eine dual polarisierte Antenne (kurz auch X-polarisierte Antenne genannt) geschaffen, bei der die Dipole 1a und 3a jeweils in einem Winkel von +45° und -45° gegenüber der Vertikalen (bzw. gleichermaßen gegenüber der Horizontalen) ausgerichtet sind.

Das Reflektorblech selbst weist in horizontaler Abstrahlrichtung jeweils einen, im gezeigten Ausführungsbeispiel sich senkrecht von der Ebene des Reflektorbleches 5 in einer gewissen Höhe erhebenden Reflektorrand 6 auf, wodurch das Abstrahlungsdiagramm in vorteilhafter Weise mit beeinflußt werden kann.

Versetzt zwischen den nach Art eines Dipolquadrates gebildeten Strahlermodulen 1 befinden sich nunmehr Strahlermodule 3. Diese zweiten Strahlermodule 3 sind im gezeigten Ausführungsbeispiel nicht als Dipolquadrate, sondern in Form eines Kreuzdipoles gebildet. Die beiden orthogonal aufeinander stehenden Dipole 3a werden ebenfalls wieder, wie die ihnen zugeordnete Symmetrierung 9, gegenüber dem Reflektor oder einer dahinter befindlichen Platine mechanisch abgestützt und elektrisch gespeist.

Der Vertikalabstand zwischen zwei benachbarten Strahlermodulen 1 und 3 entspricht immer dem halben Abstand zwischen zwei Strahlermodulen 1 bzw. zwei Strahlermodulen 3. Mit anderen Worten ist immer ein Strahlermodul der einen Gruppe mittig zwischen dem Vertikalabstand zweier Strahlermodule der anderen Gruppe angeordnet.

Beide Gruppen von Strahlermodulen 1 und 3 werden durch ein gemeinsames Speisenetzwerk mit einer definierten Leistung und Phase zur Ausformung der vertikalen Strahlungscharakteristik gespeist. Mit anderen Worten werden beide Strahlermodule in einem gleichen Frequenzbereich betrieben. Bei Verwendung von Dipolelementen, beispielsweise in Form von Kreuzdipolen, Dipolquadraten etc., weisen also die Dipole wie gewohnt in etwa gleiche Länge auf.

Wie es sich insbesondere auch aus der Seitenansicht gemäß Figur 2 ergibt, müssen die einzelnen Dipolelemente 1a, 3a nicht in einer gleichen gemeinsamen Höhe liegen. Bevorzugt beträgt der Abstand zwischen der Ebene des Reflektors 5 und der Ebene der Dipole 1a bzw. 3a nicht mehr als eine Wellenlänge und nicht weniger als 1/20 der Wellenlänge. Besonders günstige Bereiche ergeben sich dann, wenn der Abstand zwischen dem Reflektor 5 und der Ebene der Dipolelemente 1a, 3a nicht mehr als 40% der Wellenlänge, vorzugsweise nicht mehr als 30% der Wellenlänge beträgt.

Unter der Wellenlänge ist die Betriebswellenlänge zu verstehen, bezogen auf die Betriebsfrequenz bzw. den Frequenzbandbereich der Antenne, in der dieser betrieben wird. Im gezeigten Ausführungsbeispiel würde die Antenne in einem Bereich von 1,71 GHz bis ca. 1,90 GHz betrieben werden, also eine Mittenfrequenz von ca. 1,80 GHz aufweisen. Derartige Antennen werden im Mobilfunkbereich eingesetzt. Als günstige untere Grenzwerte ergeben sich für den in Rede stehenden Abstand zwischen den Dipolen und der Ebene des Reflektors Werte, die 10% oder mehr, insbesondere 20% oder 1/4 der Wellenlänge (Betriebswellenlänge) betragen sollen. Dabei müssen die Dipole 1a nicht in der gleichen Abstandsebene gegenüber dem Reflektor 5 wie die Dipole 3a liegen, wie es sich auch aus Figur 2 ergibt.

Bei dem Ausführungsbeispiel gemäß den Figuren 1 und 2 ist auch ersichtlich, daß die die Dipole tragenden Symmetrierungen 7 beispielsweise für das Dipolquadrat, wie aber auch die die Dipole 3a tragenden Symmetrierungen 9 für die zweite Gruppe der Primärstrahler-Module nicht senkrecht zur Reflektorebene, sondern schräg zu dieser verlaufen können. Gerade auch dadurch kann der Abstand der Dipolelemente zur Ebene des Reflektors 5 kleiner als 1/4 der Wellenlänge sein, beispielsweise weniger als 0,2 der Wellenlänge betragen. Es können aber auch noch andere Halterungen für die Dipole vorgesehen sein, die nicht gleichzeitig für die Symmetrierungen arbeiten müssen.

Im gezeigten Ausführungsbeispiel besteht also das lineare, vertikal gestockte Antennenarray aus jeweils zwei Paaren von Antennenmodulen 1 und 3, wobei die Antennenmodule 1 aus Dipolquadraten und die Antennenmodule 3 aus Kreuzdipolen gebildet sind.

Bei dem gezeigten Ausführungsbeispiel einer dual polarisierten Antenne mit beispielsweise +/- 45° Polarisationsausrichtung führt die Kombination der Strahlermodule 1 in Form von Kreuzdipolen mit einer horizontalen Halbwertsbreite von beispielsweise ca. 85° mit den Strahlermodulen 3 in Form der erwähnten Dipolquadrate mit einer horizontalen Halbwertsbreite von ca. 65° zu einer resultierenden horizontalen Halbwertsbreite der gesamten dual polarisierten Antenne von ca. 75°.

Nachfolgend wird auf ein abgewandeltes Ausführungsbeispiel gemäß Figuren 3 und 4 Bezug genommen, bei welchem die erste und zweite Gruppe der Strahlermodule nicht aus +/-45° dual polarisierten Primärstrahler-Modulen 1, 3, sondern aus linear polarisierten Strahlermodulen 1, 3 besteht.

Die Strahlermodule 1 bestehen dabei aus in vertikaler Richtung ausgerichteten Dipolen 1a, die in Horizontalrichtung mit Seitenversatz doppelt nebeneinander angeordnet sind.

Zwischen zwei jeweils so gebildeten doppelten, einfach polarisierten Primärstrahler-Modulen 1 sind dazwischenliegend jeweils linear polarisierte Strahlermodule 3 angeordnet, die jeweils aus einem vertikal ausgerichteten Dipol 3a bestehen.

Ferner sind aus Figur 3 auch wieder die Symmetrierungen 7 für die Strahlermodule 1 und die Symmetrierungen 9 für die Strahlermodule 3 ersichtlich.

Anhand dieses Ausführungsbeispieles gemäß den Figuren 3 und 4 ist auch ersichtlich, daß auch der Aufbau der Antenne zu einer Horizontalebene symmetrisch ist, d.h. die Anzahl der Strahlermodule 3 ungeradzahlig ist (in diesem Ausführungsbeispiel aus drei Modulen bestehend), wohingegen die Strahlermodule 1 in den dazwischenliegenden Abständen nur zweimal vorkommen.

Anhand des Ausführungsbeispieles gemäß Figur 5 ist eine Abwandlung für Patchstrahler gezeigt, die ebenfalls wieder über entsprechende Halterungen 7 bzw. 9 fixiert sind.

Die Strahlermodule 1 bestehen dabei aus doppelt vorgesehenen und horizontal mit Seitenversatz nebeneinander angeordneten Patchstrahlern, wohingegen die zur zweiten Gruppe gehörenden Patchstrahler nur einfach vorgesehen sind. Auch ansonsten ist der Aufbau des so gebildeten Antennenarrays vergleichbar mit den vorausgegangenen Ausführungsbeispielen, wobei der Abstand zwischen der Ebene des Reflektors 5 und der Ebene der Patchstrahler-Elemente bekanntermaßen geringer ist.

Wie aus den Ausführungsbeispielen ersichtlich ist, können entweder gleich viele Primärstrahler-Module 1 des ersten Typs und Primärstrahler-Module 3 des zweiten Typs vorgesehen sein, oder es kann sich diese Anzahl bevorzugt um eins unterscheiden, wodurch ein symmetrischer Antennenaufbau auch zu einer Horizontalebene gebildet wird.

## Patentansprüche

1. Antennenarray bestehend aus zumindest zwei vertikal übereinander angeordneten Strahlermodulen oder Strahlern (1, 3), welche sich vor einem Reflektor (5) befinden und durch ein vorzugsweise gemeinsames Speisenetzwerk mit einer definierte Leistung und Phase gespeist werden, **gekennzeichnet durch** die folgenden Merkmale
- es ist zumindest ein erstes Primärstrahler-Modul oder ein erster Strahler (1) ersten Typs und zumindest ein zweites Primärstrahler-Modul oder ein zweiter Strahler (3) zweiten Typs vorgesehen, die im Abstand vertikal übereinander angeordnet sind,
- das zumindest eine oder die mehreren Primärstrahler-Module oder der zumindest eine erste Strahler (1) ersten Typs weisen gegenüber dem zumindest einen oder den mehreren Primärstrahler-Modulen oder dem zumindest einen zweiten Strahler (3) zweiten Typs eine unterschiedliche horizontale Halbwertsbreite auf, wodurch eine davon unterschiedliche horizontale Gesamthalbwertsbreite der Gesamtantenne erzielbar ist, und
- das zumindest eine oder die mehreren Primärstrahler-Module oder der zumindest eine erste Strahler (1) ersten Typs weisen gegenüber dem zumindest einen oder den mehreren Primärstrahler-Modulen oder dem zumindest einen zweiten Strahler (3) zweiten Typs eine unterschiedliche konstruktive Gestaltung auf.

2. Antennenarray mit zumindest einem ersten und zumindest einem zweiten Strahler (1, 3), die vertikal übereinander vor einem Reflektor (5) angeordnet sind und in gleicher Richtung abstrahlen, **gekennzeichnet durch** die folgenden Merkmale
- der erste Strahler (1) unterscheidet sich von dem zweiten Strahler (3) in konstruktiver Hinsicht,
- der erste Strahler (1) weist gegenüber dem zweiten Strahler (3) eine unterschiedliche horizontale Halbwertsbreite auf, und
- im gemeinsamen Betrieb des ersten Strahlers (1) und des zweiten Strahlers (3) bilden diese eine Gesamthalbwertsbreite, die sowohl zu der Halbwertsbreite des ersten Strahlers (1) als auch der Halbwertsbreite des zweiten Strahlers (3) bei Alleinbetrieb unterschiedlich ist.

3. Antennenarray nach Anspruch 1 oder 2, **dadurch gekennzeichnet, daß** sich die Halbwertsbreiten der primärstrahler-Module oder der ersten und zweiten Strahler (1, 3) um zumindest 10°, vorzugsweise um zumindest 20°, 25° oder 30° voneinander unterscheiden.

4. Antennenarray nach Anspruch 1, 2 oder 3, **dadurch gekennzeichnet, daß** mehrere erste Primärstrahler-Module oder erste Strahler (1) und mehrere zweite Primärstrahler-Module oder zweite Strahler (3) vorgesehen sind, die abwechselnd vertikal übereinander angeordnet sind.

5. Antennenarray nach einem der Ansprüche 1 bis 4, **dadurch gekennzeichnet, daß** das zumindest eine erste Primärstrahler-Modul bzw. der zumindest eine erste Strahler (1) und das zumindest eine zweite Primärstrahler-Modul bzw. der zumindest eine zweite Strahler (3) linear polarisierte Antennen sind.

6. Antennenarray nach einem der Ansprüche 1 bis 5, **dadurch gekennzeichnet, daß** der zumindest eine erste Primärstrahler-Modul bzw. der zumindest eine erste Strahler (1) aus Doppeldipolen und das zumindest eine zweite Primärstrahler-Modul bzw. der zumindest eine zweite Strahler (3) aus Einzeldipolen bestehen.

7. Antennenarray nach einem der Ansprüche 1 bis 6, **dadurch gekennzeichnet, daß** der zumindest eine erste sowie der zumindest eine zweite Primärstrahler-Modul bzw. der zumindest eine erste sowie der zumindest eine zweite Strahler (1, 3) aus dual polarisierten Antennen bestehen.

8. Antennenarray nach einem der Ansprüche 1 bis 7, **dadurch gekennzeichnet, daß** bei einem dual polarisierten Antennenmodul die ersten Primärstrahler-Module bzw. ersten Strahler (1) aus Dipolquadraten (1a) und die zweiten Primärstrahler-Module bzw. die zweiten Strahler (3) aus Kreuzdipolen (3a) bestehen.

9. Antennenarray nach einem der Ansprüche 1 bis 7, **dadurch gekennzeichnet, daß** die ersten und zweiten Primärstrahler-Module bzw. ersten und zweiten Strahler (1, 3) aus Patchstrahlern bestehen.

10. Antennenarray nach einem der Ansprüche 1 bis 8, **dadurch gekennzeichnet, daß** die ersten Primärstrahler-Module bzw. Strahler (1) aus Dipolen (1a, 3a) und die zweiten Primärstrahler-Module bzw. Strahler (3) aus Patchstrahlern bestehen.

11. Antennenarray nach einem der Ansprüche 1 bis 10, **dadurch gekennzeichnet, daß** das Antennenarray aus einer Kombination von Strahlern besteht, die mehr als zwei verschiedene, sich in konstruktiver Hinsicht unterscheidende Typen umfassen.

12. Antennenarray nach einem der Ansprüche 1 bis 11, **dadurch gekennzeichnet, daß** die Anzahl der ersten Primärstrahler-Module bzw. Strahler (1) gerade und die Anzahl der zweiten Primärstrahler-Module bzw. Strahler (3) ungerade ist oder umgekehrt.

## Claims

1. Antenna array comprising at least two radiator modules or radiators (1, 3) arranged vertically one above the other, which are located in front of a reflector (5) and are fed by a preferably common feed network with a defined power and phase, **characterized by** the following features
- at least one first primary radiator module or one first radiator (1) of a first type and at least one second primary radiator module or one second radiator (3) of a second type are provided, which are arranged at a distance vertically one above the other,
- the at least one or the plurality of primary radiator module or modules or the at least one first radiator (1) of the first type has or have a different horizontal half-value width to the at least one or the plurality of primary radiator module or modules or the at least one second radiator (3) of the second type, as a result of which the overall antenna can have an overall horizontal half-value width which is different to this, and
- the at least one or the plurality of primary radiator module or modules or the at least one first radiator (1) of the first type has or have a different physical design to the at least one or the plurality of primary radiator module or modules or the at least one second radiator (3) of the second type.

2. Antenna array with at least a first and at least a second radiator (1, 3) which are arranged vertically one above the other in front of a reflector (5) and emit in the same direction, **characterized by** the following features
- the first radiator (1) has a different design to the second radiator (3),
- the first radiator (1) has a different horizontal half-value width to the second radiator (3), and
- when the first radiator (1) and the second radiator (3) are being operated together, they form an overall half-value width which is different to both the half-value width of the first radiator (1) and to the half-value width of the second radiator (3) when being operated on their own.

3. Antenna array according to Claim 1 or 2, **characterized in that** the half-value widths of the primary radiator modules or of the first and second radiators (1, 3) differ from one another by at least 10°, preferably by at least 20°, 25° or 30°.

4. Antenna array according to Claim 1, 2 or 3, **characterized in that** a plurality of first primary radiator modules or first radiators (1) and a plurality of second primary radiator modules or second radiators (3) are provided, which are arranged alternately vertically one above the other.

5. Antenna array according to one of Claims 1 to 4, **characterized in that** the at least one first primary radiator module or the at least one first radiator (1) and the at least one second primary radiator module or the at least one second radiator (3) are linear polarized antennas.

6. Antenna array according to one of Claims 1 to 5, **characterized in that** the at least one first primary radiator module or the at least one first radiator (1) is or are composed of double dipoles, and the at least one second primary radiator module or the at least one second radiator (3) is or are composed of single dipoles.

7. Antenna array according to one of Claims 1 to 6, **characterized in that** the at least one first and the at least one second primary radiator module and the at least one first and the at least one second radiator (1, 3) comprise dual-polarized antennas.

8. Antenna array according to one of Claims 1 to 7, **characterized in that**, in the case of a dual-polarized antenna module, the first primary radiator modules or first radiators (1) comprise dipole squares (1a), and the second primary radiator modules or the second radiators (3) comprise cross-dipoles (3a).

9. Antenna array according to one of Claims 1 to 7, **characterized in that** the first and second primary radiator modules or first and second radiators (1, 3) comprise patch radiators.

10. Antenna array according to one of Claims 1 to 8, **characterized in that** the first primary radiator modules or radiators (1) comprise dipoles (1a, 3a), and the second primary radiator modules or radiators (3) comprise patch radiators.

11. Antenna array according to one of Claims 1 to 10, **characterized in that** the antenna array comprises a combination of radiators, which have more than two different types, whose designs differ.

12. Antenna array according to one of Claims 1 to 11, **characterized in that** the number of first primary radiator modules or radiators (1) is even, and the number of second primary radiator modules or radiators (3) is odd, or vice versa.

## Revendications

1. Réseau d'antennes constitué par au moins deux modules de radiation ou radiateurs (1, 3) agencés verticalement les uns au-dessus des autres, qui se trouvent en avant d'un réflecteur (5) et qui sont alimentés avec une puissance et une phase définies par un réseau d'alimentation de préférence commun, **caractérisé par** les éléments suivants :
- on prévoit au moins un premier module de radiation primaire ou un premier radiateur (1) d'un premier type et au moins un deuxième module de radiation primaire ou un deuxième radiateur (3) d'un deuxième type, qui sont agencés verticalement à distance les uns au-dessus des autres,
- ledit au moins un ou plusieurs modules de radiation primaires ou ledit au moins un premier radiateur (1) du premier type présente une largeur de lobe horizontale qui diffère de celle dudit au moins un ou plusieurs modules de radiation primaires ou dudit au moins un deuxième radiateur (3) du deuxième type, grâce à quoi on peut obtenir une largeur de lobe horizontale totale du réseau d'antenne, qui diffère de celle-ci, et
- ledit au moins un ou plusieurs modules de radiation primaires ou ledit au moins un premier radiateur (1) du premier type possèdent une réalisation structurelle qui diffère de celle dudit au moins un ou plusieurs modules de radiation primaires ou dudit au moins un deuxième radiateur (3) du deuxième type.

2. Réseau d'antennes comportant au moins un premier et au moins un deuxième radiateur (1, 3) agencés verticalement les uns au-dessus des autres en avant d'un réflecteur (5) et qui rayonnent dans le même sens, **caractérisé par** les éléments suivants :
- le premier radiateur (1) se distingue du deuxième radiateur (3) sur le plan structurel,
- le premier radiateur (1) présente une largeur de lobe horizontale qui diffère de celle du deuxième radiateur (3), et
- pendant le fonctionnement commun du premier radiateur (1) et du deuxième radiateur (3), ceux-ci forment une largeur de lobe totale qui diffère aussi bien de la largeur de lobe du premier radiateur (1) que de la largeur de lobe du deuxième radiateur (3) en fonctionnement individuel.

3. Réseau d'antennes selon l'une ou l'autre des revendications 1 et 2, **caractérisé en ce que** les largeurs de lobe des modules de radiation primaires ou du premier et du deuxième radiateur (1, 3) diffèrent d'au moins 10°, de préférence d'au moins 20°, 25° ou 30° l'une de l'autre.

4. Réseau d'antennes selon les revendications 1, 2, ou 3, **caractérisé en ce qu'**il est prévu plusieurs premiers modules de radiation primaires ou premiers radiateurs (1) et plusieurs deuxièmes modules de radiation primaires ou deuxièmes radiateurs (3), qui sont agencés en alternance verticalement les uns au-dessus des autres.

5. Réseau d'antennes selon l'une quelconque des revendications 1 à 4, **caractérisé en ce que** ledit au moins un premier module de radiation primaire ou ledit au moins un premier radiateur (1) et ledit au moins un deuxième module de radiation ou ledit au moins un deuxième radiateur (3) sont des antennes à polarisation linéaire.

6. Réseau d'antennes selon l'une quelconque des revendications 1 à 5, **caractérisé en ce que** ledit au moins un premier module de radiation primaire ou ledit au moins un premier radiateur (1) est constitué par des dipôles doubles et ledit au moins un deuxième module de radiation primaire ou ledit au moins un deuxième radiateur (3) est constitué par des dipôles simples.

7. Réseau d'antennes selon l'une quelconque des revendications 1 à 6, **caractérisé en ce que** ledit au moins un premier et ledit au moins un deuxième module de radiation primaire ou ledit au moins un premier et ledit au moins un deuxième radiateur (1, 3) sont constitués par des antennes à polarisation double.

8. Réseau d'antennes selon l'une quelconque des revendications 1 à 7, **caractérisé en ce que** dans un module d'antenne à polarisation double, les premiers modules de radiation primaires ou les premiers radiateurs (1) sont constitués par des carrés dipolaires (la) et les deuxièmes modules de radiation primaires ou les deuxièmes radiateurs (3) sont constitués par des dipôles croisés (3a).

9. Réseau d'antennes selon l'une quelconque des revendications 1 à 7, **caractérisé en ce que** les premiers et les deuxièmes modules de radiation primaires ou les premiers et deuxièmes radiateurs (1, 3) sont constitués par des radiateurs composites.

10. Réseau d'antennes selon l'une quelconque des revendications 1 à 8, **caractérisé en ce que** les premiers modules de radiation primaires ou radiateurs (1) sont constitués par des dipôles (la, 3a) et les deuxièmes modules de radiation primaires ou radiateurs (3) sont constitués par des radiateurs composites.

11. Réseau d'antennes selon l'une quelconque des revendications 1 à 10, **caractérisé en ce que** le réseau d'antennes est constitué par une combinaison de radiateurs qui comprennent plus de deux types différents qui diffèrent sur le plan structurel.

12. Réseau d'antennes selon l'une quelconque des revendications 1 à 11, **caractérisé en ce que** le nombre des premiers modules de radiation primaires ou radiateurs (1) est pair et le nombre des deuxièmes modules de radiation primaires ou radiateurs (3) est impair, ou inversement.
